# EUROPÄISCHE PATENTSCHRIFT

(11) **EP 0 635 093 B1**
(45) Veröffentlichungstag und Bekanntmachung des Hinweises auf die Patenterteilung: **18.06.1997**
(21) Anmeldenummer: 93908865.4
(22) Anmeldetag: 31.03.1993
(51) Int. Cl.: E06B 3/66, B01F 13/00, B21D 53/74, B21D 11/08

(54) **VERFAHREN UND VORRICHTUNG ZUM HERSTELLEN VON ABSTANDHALTERRAHMEN ZUR VERWENDUNG ZWISCHEN DEN GLASTAFELN VON ISOLIERGLASSCHEIBEN**
PROCESS AND DEVICE FOR PRODUCING SPACING FRAMES USED BETWEEN THE GLASS PANELS OF INSULATING GLASS PANES
PROCEDE ET DISPOSITIF DE PRODUCTION DE CADRES D'ECARTEMENT UTILISES ENTRE LES PANNEAUX EN VERRE DE VITRAGES ISOLANTS

(30) Priorität: 31.03.1992 DE 4210666; 22.09.1992 DE 4231683
(43) Veröffentlichungstag der Anmeldung: 25.01.1995
(73) Patentinhaber: Lenhardt Maschinenbau GmbH, D-75242 Neuhausen (DE)
(72) Erfinder: BOGNER, Uwe, D-75181 Pforzheim-Hohenwart (DE)
(74) Vertreter: Twelmeier, Ulrich, Dipl.Phys.
(86) Internationale Anmeldenummer: EP9300784
(87) Internationale Veröffentlichungsnummer: WO9320319

(56) Entgegenhaltungen:
- AT-B- 365 551
- DE-A- 3 047 338
- DE-A- 3 710 694
- DE-U- 8 905 432

## Beschreibung

Die Erfindung geht aus von einem Verfahren mit den im Oberbegriff des Anspruchs 1 angegebenen Merkmalen. Ein solches Verfahren ist aus der DE-30 47 338 A1 bekannt.

Hohlprofilstäbe, aus denen Abstandhalterrahmen für Isolierglasscheiben hergestellt werden, bestehen zumeist aus dünnwandigem Aluminium, zum Teil auch aus Stahl. Der Hohlraum dient zur Aufnahme eines Trockenmittels, welches die in der Isolierglasscheibe eingeschlossene Restfeuchte so gering halten soll, dass die Isolierglasscheiben bei Temperaturabsenkungen im Inneren nicht beschlagen können. Die Abstandhalterrahmen haben deshalb auf ihrer Innenseite kleine Öffnungen, durch die hindurch der Scheibeninnenraum Verbindung hat mit dem Inneren der Hohlprofilstäbe. Die mit dem Trockenmittel gefüllten Abstandhalterrahmen werden vor dem Einbau in eine Isolierglasscheibe auf ihren beiden Flanken mit einem dauerhaften Kleb- und Dichtungsmittel beschichtet, welches nach dem Einfügen des Abstandhalterrahmens zwischen zwei einzelne Glastafeln auf diesen haftet und den Innenraum der Isolierglasscheibe nach aussen hin abdichtet. Als Trockenmittel verwendet man solche, die körnig und gut rieselfähig sind, vor allem Molekularsiebe. Es ist bekannt, die Abstandhalterrahmen aus einem einzigen Hohlprofilstab durch Biegen der Ecken herzustellen, so dass nur eine einzige Stoßstelle in einem jeden Abstandhalterrahmen vorhanden ist und durch ein Verbindungsteil geschlossen werden muss, wobei die Stoßstelle sowohl an einer der Rahmenecken als auch im Bereich zwischen zwei benachbarten Ecken liegen kann.

Das Biegen von Hohlprofilstäben mit kleinen Biegeradien, wie sie für Isolierglasscheiben benötigt werden, ist nicht einfach, vor allem dann, wenn die Hohlprofilstäbe aus Aluminium bestehen. Man muss sich allerhand einfallen lassen, um zu verhindern, dass die Abstandhalterrahmen auf ihrer Aussenseite beim Biegen nicht reißen und auf ihrer Innenseite, die in der Isolierglasscheibe sichtbar bleibt, nicht zufallsbedingt gefaltet werden. Zu diesem Zweck ist es aus der DE-37 40 922 A1 bekannt, die Innenseite des Hohlprofils gezielt einzukerben und auf die Aussenseite beim Biegen gezielt mit Rollen einzuwirken. Das Ergebnis des Biegevorgangs ist, dass die Aussenwand und die Innenwand des Hohlprofils einander im Eckbereich berühren.

Damit stellt sich das Problem, wie man die Abstandhalterrahmen mit dem Trockenmittel füllt. Die DE-37 40 922 A1 schlägt vor, vor dem Biegen der letzten Ecke in die noch offenen Enden des Hohlprofilstabes das Trockenmittel einzufüllen. Dabei ist nachteilig, dass von den vier Rahmenschenkeln eines rechteckigen Rahmens nur zwei Schenkel gefüllt werden können, und diese zwei wegen der noch ausstehenden Biegung der letzten Ecke nicht vollständig.

Aus der AT-PS 383 582 ist es bekannt, einen fertig gebogenen Abstandhalterrahmen aufzuhängen, so dass zwei Schenkel lotrecht verlaufen, diese beiden Schenkel im oberen Bereich an einer Flanke aufzubohren, durch die Bohrung mit dem Trockenmittel zu befüllen und anschließend die Bohrung mit einem Pfropfen aus einer Dichtmasse zu verschließen. Nachteilig dabei ist, dass man nach dem Formen des Abstandhalterrahmens noch zahlreiche zeitlich und apparativ aufwendige Bearbeitungen vornehmen muss und dennoch zunächst nur zwei Schenkel gefüllt erhält. Will man alle vier Schenkel füllen, muss man den Abstandhalterrahmen um 90° verschwenken und die dann lotrechten Rahmenschenkel aufbohren, befüllen und wieder verschließen. Aus Taktzeitgründen kann das nicht in derselben Vorrichtung geschehen, sondern erfordert es eine zweite gleichartige Vorrichtung, mithin den doppelten Apparateaufwand, dazu eine Person für die Bedienung und Überwachung der Vorrichtung und den doppelten, nicht unerheblichen Platzbedarf (die Abstandhalterrahmen können eine Schenkellänge bis zu drei Metern haben!). Nachteilig ist bei dieser Vorgehensweise ferner, dass die Abstandhalterrahmen ausgerechnet an einer ihrer Dichtflächen aufgebohrt werden.

Um diesen Nachteilen zu entgehen, ist auch schon versucht worden, die Hohlprofilstäbe vor dem Biegen der Ecken mit dem Trockenmittel zu befüllen. Leider wird dadurch der Biegevorgang ausserordentlich erschwert: Das im Eckbereich vorhandene Trockenmittel verhindert, dass die Aussenwand des Hohlprofils sich an die Innenwand anlegen kann, so dass die Aussenwand zwangsläufig stärker gedehnt wird und leichter reißt. Gleichzeitig kommt es zu einem Zerdrücken von Körnern des Trockenmittels, welches dadurch im Eckbereich teilweise pulverisiert wird, wodurch die Gefahr besteht, dass Teile dieses Pulvers durch die für die Feuchtigkeitsaufnahme vorgesehenen Öffnungen des Hohlprofils in den Scheibeninnenraum gelangen. Um dem Zerdrücken der festen Trockenmittelkörner und dem Aufreißen des Hohlprofils im Eckbereich entgegenzuwirken, ist bereits vorgeschlagen worden (österr. Patentanmeldung Nr. 7018/78), die Rahmenecken viertelkreisförmig mit einem größeren Biegeradius zu biegen. Dadurch wird zwar die Gefahr des Aufreißens des Hohlprofils an den Rahmenecken vermindert, doch wird das mit anderen Nachteilen erkauft: An den Ecken der Isolierglasscheiben erhält man eine sehr viel tiefere Randfuge als über den geradlinigen Abschnitten des Abstandhalterrahmens, und diese tieferen Randfugenbereiche lassen sich nur schwer mit einem Dichtungsmittel füllen. Ausserdem sind die viertelkreisförmig gebogenen Rahmenecken störend sichtbar, wenn die Isolierglasscheiben in rechteckige Fensterrahmen ohne abgerundete Ecken eingebaut werden.

Aus der DE-30 47 338 A1 ist es bekannt, dem Trockenmittel Körner oder Kugeln aus kompressiblem Werkstoff beizumischen, um den Inhalt der Hohlprofilstäbe nachgiebig zu gestalten. Dieser Vorschlag hat bisher aber keinen Eingang in die Praxis gefunden; da das kompressible Granulat eine viel kleinere Dichte hat als das Trockenmittel, entmischt sich deren Mischung leicht, so dass im Biegebereich trotz allem die gewünschte Nachgiebigkeit nicht gewährleistet ist.

Ferner ist schon vorgeschlagen worden (EP 0 003 715 A1), die mit dem Trockenmittel gefüllten Hohlprofilstäbe vor dem Biegen im Innenbereich der späteren Rahmenecken mit einem Fräswerkzeug zu schlitzen. Die Lage der Schlitze markiert exakt die Lage der Ecken und erleichtert den Biegevorgang ein wenig, verhindert aber nicht das Reißen der Hohlprofilstäbe auf der Aussenseite und das Zerdrücken der Trockenmittelkörner, wenn mit kleinen Biegeradien gearbeitet wird.

Ein anderer Versuch, der bekannt geworden ist, verwendet Hohlprofilstäbe mit einer speziellen Querschnittsform, in welcher die Innenwand des Hohlprofils etwa um die Hälfte der Profilhöhe in Richtung auf die Aussenwand zu verlegt ist, so dass sie ungefähr im Bereich der "neutralen Faser" liegt. Dadurch wird zwar die Gefahr des Aufreißens der Hohlprofile beim Biegen gemindert, wenn auch nicht beseitigt, aber mit den Nachteilen erkauft, dass man ein teueres Profil verwenden muss und dass der Hohlraum dieses Profils höchstens halb so groß ist wie bei einem vergleichbaren Standardprofil, so dass er entsprechend wenig Trockenmittel aufnehmen kann und dieses wegen des geringeren Profilquerschnitts schwerer in das Profil hineinrieselt. Um der Gefahr des Aufreißens solcher Hohlprofilstäbe zu begegnen, ist es ferner bekannt, die Hohlprofilstäbe beim Biegen auf ihrer Aussenseite zu hämmern. Das hat jedoch den Nachteil, dass das Trockenmittel im Eckbereich zertrümmert wird.

Aus der EP-0 146 883 A1 ist es schließlich bekannt, die mit dem Trockenmittel gefüllten Hohlprofilstäbe im Bereich der zu bildenden Ecke an den Flanken anzubohren und unmittelbar vor dem Biegevorgang einen Teil des Trockenmittels herauszublasen. Die Bohrungen werden so dimensioniert, dass sie sich durch den anschließenden Biegevorgang selbsttätig wieder schließen. Dadurch wird zwar die Neigung des Profils zum Reißen ebenso gemindert wie das Ausmaß des Zerdrückens von Trockenmittelkörnern beim Biegen, allerdings verlängert diese Vorgehensweise die für das Biegen eines Abstandhalterrahmens erforderliche Taktzeit insbesondere dann, wenn man eine größere Menge des Trockenmittels aus dem Eckbereich herausblasen will; bläst man andererseits nur eine geringe Menge aus dem Eckbereich heraus, ist die Gefahr eines Reißens nicht ganz beseitigt.

Die geschilderten Probleme, die beim Biegen von mit Trockenmittel gefüllten Hohlprofilstäben auftreten, haben dazu geführt, dass heute gebogene Abstandhalterrahmen für Isolierglas fast ausschließlich erst nach dem Biegen mit Trockenmittel gefüllt werden.

Der vorliegenden Erfindung liegt die Aufgabe zugrunde, ein Verfahren anzugeben, mit welchem Hohlprofilstäbe, in die ein körniges Trockenmittel eingefüllt ist, zu einem Abstandhalterrahmen gebogen werden können, ohne dass sie im Eckbereich reißen und ohne dass es nötig wäre, sie aufzubohren.

Diese Aufgabe wird gelöst durch ein Verfahren mit den im Anspruch 1 angegebenen Merkmalen. Vorteilhafte Weiterbildungen der Erfindung sind Gegenstand der abhängigen Ansprüche.

Erfindungsgemäss wird dem Trockenmittel vorab, d.h. vor dem Einfüllen des Trockenmittels in einen Hohlprofilstab, ein kompressibles Granulat beigemischt. Um eine Entmischung zu vermeiden, wird das kompressible Granulat dem Trockenmittel erst unmittelbar vor dem Einfüllen in den Hohlprofilstab beigemischt. Zu diesem Zweck bewahrt man das Trockenmittel und das kompressible Granulat in getrennten Vorratsbehältern auf und entnimmt es zum Füllen von Hohlprofilstäben gleichzeitig in vorbestimmtem Mengenverhältnis mischt es und füllt es in den Hohlprofilstab ein. Dabei werden das kompressible Granulat und das Trockenmittel gemischt, indem sie beide gleichzeitig in einen Fallschacht dosiert werden, der vorzugsweise direkt in ein Mündstück übergeht, welches in das Ende des zu befüllenden Hohlprofilstabes mündet. In dem Fallschacht können sich die beiden Komponenten der Mischung im freien Fall mischen. Zu diesem Zweck sollte die Fallhöhe nicht zu groß gewählt werden; sie wird vorzugsweise auf 30 cm, noch besser auf 20 cm beschränkt. Im Hohlprofilstab selbst ist die Gefahr einer Entmischung vernachlässigbar.

Die Erfindung hat den Vorteil, dass die Hohlprofilstäbe, obwohl sie mit Granulat gefüllt sind, gebogen werden können, ohne dass die Profilwandung aufreißt. Die Trockenmittelkörner können nämlich dem beim Biegen auf sie ausgeübten Druck ausweichen, indem sie die zwischen ihnen liegenden Partikel des kompressiblen Granulats zusammendrücken. Dementsprechend erhalten die Trockenmittelkörper weniger Druck und werden nicht mehr zerdrückt, wodurch in weiterer Folge die Erzeugung von Trockenmittelstaub im Hohlprofilstab verhindert wird.

Durch das Beimischen eines kompressiblen Granulats wird die Füllung für den Hohlprofilstab insgesamt kompressibel, so dass ein vor dem Biegen gefüllter Hohlprofilstab mit geringen Biegeradien gebogen werden kann, ohne dass es erforderlich wäre, den Hohlprofilstab zuvor im Biegebereich aufzubohren und einen Teil der Füllung zu entfernen. Es hat sich gezeigt, dass eine an der Innenseite scharfkantige Eckenausbildung, welche von den Fensterbauern gewünscht wird, sogar mit den preiswerten Standardprofilformen erreicht werden kann, bei denen die im Abstandhalterrahmen innenliegende Profilwand nicht in den Bereich der "neutralen Faser" zurückverlegt ist. Eine scharfkantige Eckenausführung erleichtert auch die nötige Beschichtung der Flanken mit einer Kleb- und Dichtmasse: Ist die Ecke scharfkantig ausgebildet, kann der Abstandhalterrahmen auch im Eckbereich geradlinig zwischen einem stationären Paar von Beschichtungsdüsen hindurchgeführt werden; wenn die Flanken des Abstandhalterrahmens im Eckbereich jedoch bogenförmig verlaufen, benötigt man in der Beschichtungsvorrichtung ein schwenkbares Düsenpaar, wobei die Schwenkbewegung auf den bogenförmigen Verlauf der Flanken des Abstandhalterrahmens abgestimmt sein muss, wodurch die Beschichtungsvorrichtung nicht unwesentlich kompliziert wird. Andererseits ist es natürlich auch bei Anwendung des erfindungsgemässen Verfahrens ohne weiteres möglich, nicht nur scharfkantige, rechtwinklige Ecken auszubilden, sondern auch scharfkantige Ecken mit anderen Winkeln sowie bogenförmige Ecken mit größerem oder kleinerem Radius, wie es für unregelmässig geformte Isolierglasscheiben (Modellscheiben) verlangt wird.

Vorteilhaft beim erfindungsgemässen Verfahren ist weiterhin, dass von vornherein alle Schenkel des Abstandhalterrahmens mit Trockenmittel gefüllt sind und sogar - anders als im Fall der DE-37 40 922 A1 - auch vollständig gefüllt sein können, so dass Rieselgeräusche, welche man sonst beim Öffnen und Schließen von über eine horizontale Lage hinweg verschwenkbaren Kippfenstern (Dachfenstern) hören kann, vermieden werden.

Für eine weitgehend automatisierte Isolierglasfertigung ist das erfindungsgemässe Verfahren optimal: Die Taktzeit für das Herstellen eines Abstandhalterrahmens wird allein bestimmt durch die für die Biegevorgänge erforderliche Zeit und erfährt keine Verlängerung durch bislang erforderliche zusätzliche Arbeitsgänge wie das Aufbohren und Wiederverschließen der Rahmenschenkel oder die Zeit für das nachträgliche Befüllen von zwei bis vier Rahmenschenkeln. Die Abstandhalterrahmen können deshalb auf einer einzigen Biegemaschine in einer von modernen Isolierglasfertigungslinien vorgegebenen Taktzeit hergestellt und der Fertigungslinie direkt zugeführt werden; es wird kein Platz für größere zwischengeschaltete Speichervorrichtungen oder gar Bearbeitungsstationen zwischen der Biegemaschine und der Isolierglasfertigungslinie benötigt.

Insgesamt gesehen wird nicht mehr als eine Person benötigt, um die Vorgänge vom Füllen der Hohlprofilstäbe bis zum Zuführen der fertigen Abstandhalterrahmen zur Isolierglasfertigungslinie zu überwachen. Weil der beim nachträglichen Füllen von Abstandhalterrahmen sonst erforderliche Platzbedarf für die Füllvorrichtungen entfällt, ist für eine erfindungsgemässe Vorrichtung zu Herstellen von gefüllten Abstandhalterrahmen eine platzsparende, kompakte Bauweise möglich. Für das Füllen der geraden Hohlprofilstäbe kann eine altbewährte Technik eingesetzt werden, welche eine hochschwenkbare Auflage für Hohlprofilstäbe verwendet, auf welcher mehrere Hohlprofilstäbe nebeneinander liegend in Schräglage von oben her gleichzeitig befüllt werden können.

Ein weiterer Vorteil der Erfindung liegt darin, dass der Trockenmittelanteil an der Granulatmischung, welche in die Hohlprofilstäbe eingefüllt wird, in weiten Grenzen entsprechend den Wünschen des Isolierglasherstellers variiert werden kann. Insbesondere bietet sich dadurch die Möglichkeit, Kosten einzusparen, wenn ein nennenswerter Anteil des verhältnismässig teueren Trockenmittelgranulats durch ein preiswertes kompressibles Granulat ersetzt wird. Durch eine nur teilweise Füllung der Hohlprofilstäbe ohne Beimischung eines kompressiblen Granulats läßt sich das nicht erreichen, weil es sehr schwer ist, definierte Füllgrade unterhalb eines Füllgrades von 100 % einzustellen, ganz abgesehen davon, dass in diesen Fällen bei Kippfenstern mit Rieselgeräuschen, Abrieb und Staubbildung zu rechnen wäre.

Als kompressibles Granulat eignet sich vor allem ein Schaumkunststoffgranulat, insbesondere aus Polystyrol. Die Verwendung von Polystyrol hat verschiedene Vorteile: Erstens ist ein Schaumpolystyrol-Granulat sehr leicht, es hat ein typisches Schüttgewicht von nur 20 g/l; zweitens ist es sehr preiswert, es kostet nur ca. DM 0,15 pro Liter. Der sich daraus ergebende Preisvorteil soll an einem Beispiel deutlich gemacht werden: Für den Abstandhalterrahmen einer typischen 1 m² großen Isolierglasscheibe braucht man eine Füllmenge von ca. 250 cm³. Molekularsiebe-Granulat wiegt typisch 720-750 g/l. Damit kostet eine nur aus Molekularsiebe bestehende Füllung des Abstandhalterrahmens ca. DM 0,90. Ersetzt man die Hälfte des Trockenmittels durch ein Schaumpolystyrol-Granulat, spart man DM 0,45 an Trockenmittel und muss nur knapp DM 0,04 für das Schaumpolystyrol aufwenden, so dass der Preisvorteil DM 0,41 oder 45 % bezogen auf den Wert des sonst zu 100 % eingesetzten Trockenmittels beträgt. Drittens ergibt sich aus dem geringen Schüttgewicht des Schaumpolystyrol-Granulats, dass dieses ausserordentlich kompressibel ist. Viertens ist Polystyrol absolut ungiftig und recyclingfähig. Schaumpolystyrol-Granulat kann deshalb auch aus Polystyrolabfall hergestellt werden. Fünftens ist Schaumpolystyrol ein extrem schlechter Wärmeleiter, so dass die Beimischung von Schaumpolystyrol-Granulat in erwünschter Weise den Wärmeübergang von einer Glastafel auf die andere Glastafel verringert.

Das als Trockenmittel üblicherweise eingesetzte Molekularsiebe-Granulat hat annähernd kugelige Körner und ist gut rieselfähig. Es ist deshalb vorteilhaft, wenn man als kompressibles Granulat ein solches verwendet, dessen Partikel ebenfalls annähernd kugelig sind.

Die Größe der Partikel des kompressiblen Granulats wählt man zweckmässigerweise in Abhängigkeit von der Größe der Körner des Trockenmittelgranulats. Sind die Partikel des kompressiblen Granulats sehr viel kleiner als die Körner des Trockenmittels, können sie sich in den auch bei dichter Packung unvermeidlichen Zwischenräumen zwischen den Körnern des Trockenmittels ansammeln und sind dann weniger wirksam; sie sollten deshalb nicht viel kleiner sein als die Körner des Trockenmittels, vorzugsweise größer als 1 mm, noch besser größer als 1,5 mm im Durchmesser. Andererseits dürfen die Partikel des kompressiblen Granulats auch nicht zu groß sein. Wann sie zu groß sind, hängt vom Querschnitt des verwendeten Hohlprofilstabes ab. Die Partikel des kompressiblen Granulats sind dann zu groß, wenn die Granulatmischung nicht mehr gleichmässig in den Hohlprofilstab hineingeschüttet werden kann. Mit Rücksicht darauf sind die Partikel des kompressiblen Granulats vorzugsweise kleiner als 2,5 mm, noch besser kleiner als 2 mm im Durchmesser. Am besten ist es, wenn die Partikel des Trockenmittels und des kompressiblen Granulats ungefähr gleich groß sind.

Als kompressibles Granulat setzt man vorzugsweise ein solches mit einem Schüttgewicht von weniger als 50 g/l, noch besser von weniger als 25 g/l ein. Um ein hohes Maß an Kompressibilität zu erzielen.

Den Volumenanteil des kompressiblen Granulats an der Mischung wählt man einerseits hoch genug, um ein Ausmaß an Kompressibilität der Mischung zu erhalten, welches ausreicht, ein Reißen des Hohlprofils beim Biegen zu verhindern. Andererseits wählt man den Anteil des kompressiblen Granulats an der Mischung niedrig genug, um ein ausreichendes Feuchtebindungsvermögen zu gewährleisten, welches die Isolierglasscheibe unter den vorgesehenen Einsatzbedingungen vor einem Beschlagen an seinen Innenseiten schützt. Zweckmässigerweise enthält die Mischung mindestens 1/5, vorzugsweise 1/3 bis zur Hälfte kompressibles Granulat in der Mischung (bezogen auf Volumenanteile).

Kunststoffgranulate neigen dazu, sich elektrostatisch aufzuladen. Wenn es wie im vorliegenden Fall Schaumkunststoffgranulate sind, deren spezifisches Gewicht sehr gering ist, dann kann die elektrostatische Aufladung ihre Rieselfähigkeit beeinträchtigen mit der Folge, dass das Schaumkunststoffgranulat weniger bereitwillig als das Trockenmittelgranulat in die Hohlprofilstäbe hineinfließt. Dem kann man dadurch begegnen, dass man das Schaumkunststoffgranulat oder dessen Mischung mit dem Trockenmittel mit Ionen aus der Luft besprüht und dadurch die elektrostatische Aufladung abbaut. Eine andere Möglichkeit, welche alternativ oder ergänzend eingesetzt werden kann, ist eine Erdung der Hohlprofilstäbe während des Einfüllens der Mischung, so dass Granulatteilchen, die mit der metallischen Hohlprofilwand in Berührung kommen, ihre Ladung abgeben können.

Eine zur Durchführung des erfindungsgemässen Verfahrens geeignete Vorrichtung ist Gegenstand der Ansprüche 11 bis 16. Ihr Fallschacht besteht vorzugsweise aus Glas, Acrylglas oder einem anderen durchsichtigen Werkstoff, um kontrollieren zu können, ob die beiden Komponenten der Mischung hinreichend gleichmässig gemischt sind. Die Dosiereinrichtungen sind vorzugsweise durch je eine Rolle mit waagerechter Achse gebildet. Die Rollen können eine zylindrische, rauhe Oberfläche haben, durch welche das Granulat vom Auslaß des Vorratsbehälters in den Fallschacht gefördert wird. Besonders geeignet als Dosiereinrichtung sind Zellenradschleusen. Durch Ändern der Drehzahl der Rollen bzw. Zellenräder kann man die Fördermenge und das Mischungsverhältnis stufenlos ändern. An der Halterung, welche den oder die Hohlprofilstäbe während des Füllens in Schräglage hält, ist zweckmässigerweise ein Vibrator vorgesehen, dessen Schwingungen auf die Hohlprofilstäbe übertragen werden und das Einrieseln der Mischung in die Hohlprofilstäbe unterstützen. Damit elektrostatische Aufladungen des Schaumkunststoffgranulats das Einrieseln der Mischung in die Hohlprofilstäbe nicht behindern, ist zwischen dem Auslaß des Vorratsbehälters für das Schaumkunststoffgranulat und dem Mundstück, an welchem die Mischung in die Hohlprofilstäbe eintritt eine Ionensprüheinrichtung vorgesehen, vorzugsweise im Bereich des Fallschachtes, indem man Hochspannungselektroden isoliert durch die Fallschachtwand in den Fallschacht hineinführt, was kein Problem ist, weil es sich bei den Elektroden um dünne Nadeln handeln kann.

Ein Ausführungsbeispiel der Erfindung ist vereinfacht in den beigefügten Zeichnungen dargestellt.
- Figur 1: zeigt eine Vorrichtung zum Füllen von Hohlprofilstäben mit einer Trockemittelmischung, und die
- Figuren 2 bis 6: zeigen in einer Draufsicht auf das Biegewerkzeug aufeinanderfolgende Phasen im Verlauf des Biegens einer Ecke eines Abstandhalterrahmens.

Die Vorrichtung hat einen ersten Vorratsbehälter 1 zur Aufnahme des körnigen Trockenmittels und einen zweiten Vorratsbehälter 2 zur Aufnahme eines kompressiblen Granulats, insbesondere aus Schaumpolystyrol. Beide Behälter sind verschlossen, um das Eindringen von Feuchtigkeit zu erschweren.

Beide Behälter haben an der tiefsten Stelle einen Auslaß 3 bzw. 4, welche in eine Zellenradschleuse 5 münden. In der Zellenradschleuse befinden sich zwei Zellenräder 6 und 7 mit zueinander parallelen, horizontalen Drehachsen. Die beiden Zellenräder haben gegensinnige Drehrichtungen (Pfeile 8 und 9). Die beiden Auslässe 3 und 4 enden oberhalb der Zellenräder 6 bzw. 7, und zwar bezogen auf die jeweilige Drehrichtung vor dem oberen Scheitel des Zellenrades 6 bzw. 7, so dass das Granulat nicht im freien Fall an den Zellenrädern 6 und 7 vorbei fallen kann, sondern durch die Drehung der Zellenräder in einen gemeinsamen Fallschacht 10 gefördert wird, in welchem sich das Trockenmittel und das kompressible Granulat im freien Fall miteinander vermischen. Im Fallschacht 10 befinden sich an eine Hochspannung HV gelegte Elektroden 15 und 16 einer Ionensprüheinrichtung, um eine elektrostatische Aufladung des Polystyrolgranulates abzubauen. Der Fallschacht 10 mündet in ein Mundstück 11, welches verschlossen werden kann; im gezeichneten Beispiel ist als Verschluß ein Drehschieber 12 dargestellt. Das Mundstück 11 endet vor dem offenen Ende eines Hohlprofilstabes 13, welcher durch eine Halterung 14 in Schräglage gehalten ist.

Das Trockenmittel und das kompressible Granulat fließen in dem durch die Drehzahl der Zellenräder 6 und 7 vorbestimmten Mischungsverhältnis allein durch Schwerkraft auf kurzem Weg in den Hohlprofilstab 13 hinein. Sobald dieser gefüllt ist, kann die gesamte Anordnung nach unten geschwenkt werden, bis der Hohlprofilstab 13 waagerecht liegt. Dann wird das Mundstück 11 verschlossen, der Hohlprofilstab 13 aus der Halterung 14 gelöst, sein offenes Ende ggfs. durch einen Schaumgummistopfen verschlossen und der Hohlprofilstab zur Biegemaschine überführt.

Anstelle eines Drehschiebers 12 kann natürlich auch ein anderer Verschluß verwendet werden, insbesondere ein pneumatisch betätigtes Membranventil, bei dessen Betätigung keinerlei Körner zerdrückt werden können. Vorteilhaft ist auch die Verwendung eines Verschlusses aus einer ganzen Anzahl von zueinander parallelen Lamellen, welche einzeln oder in Gruppen betätigt werden können und die jeder für sich einen kleinen Abschnitt des Mundstücks 11 versperren. Mit einem solchen Lamellen-verschluß in Kombination mit einem Mundstück mit einer schmalen, langgestreckten Öffnung ist es möglich, mehrere nebeneinander liegende Hohlprofilstäbe gleichzeitig zu füllen und durch entsprechend selektive Betätigung der Lamellen den Austrittsquerschnitt des Mundstücks 11 der Anzahl und der Breite der Hohlprofilstäbe anzupassen, so dass nichts von der Mischung an den Hohlprofilstäben vorbeifällt und verlorengeht.

Durch das in den Figuren 2 bis 6 dargestellte Biegewerkzeug wird ein Hohlprofilstab 13 auf einer Ebene - der Biegeebene - geführt und gebogen, welche mit der Zeichenebene zusammenfällt. Aus Gründen der Übersichtlichkeit sind die Elemente, die die Biegeebene definieren, z.B. eine Platte, auf welcher der abgebogene Schenkel 13a geführt wird, nicht dargestellt. Zum Biegewerkzeug gehört eine verschwenkbare Biegewange 20, welche auf die Seite des Hohlprofilstabes einwirkt, die im späteren Abstandhalterrahmen nach aussen weist, und ein Kerbwerkzeug 21, welches auf die gegenüberliegende Wand des Hohlprofilstabs 13 einwirkt und um dessen Spitze, die den inneren Scheitel der zu bildenden Ecke markiert, der Hohlprofilstab gebogen wird. Die Spitze des Kerbwerkzeugs ist als stumpfe Schneide ausgebildet; ihre Länge ist etwas kürzer als der Abstand der beiden zur Zeichenebene parallelen Seitenwände des Hohlprofilstabes 13, vermindert um die zweifache Wanddicke des Hohlprofilstabes, so dass das Kerbwerkzeug 21 die Profilwand, auf die es einwirkt, eindrücken kann. Damit sich die Seitenflächen beim Biegevorgang nicht ausbeulen, sind sie geführt, z.B. durch eine in der Zeichenebene liegende Platte und einen dazu parallelen, darüberliegenden Niederhalter 22, an welchem sich zugleich ein Widerlager 22a für die Aussenseite des Hohlprofilstabes 13 befindet, so dass der in der Zeichnung links vom Kerbwerkzeug 21 liegende Abschnitt des Hohlprofilstabes beim Biegen nicht ausweichen kann.

Als Element der Biegevorrichtung ist noch eine metallische Rolle 23 vorgesehen, welche um eine zur Zeichenebene senkrechte Achse drehbar am Ende eines zweischenkligen Hebels 24 gelagert ist, dessen Schwenkachse 25 ebenfalls senkrecht zu Zeichenebene verläuft.

An dem der Rolle 23 abgewandten Ende des Hebels 24 befindet sich eine zweite Rolle 26 am Ende eines weiteren zweiarmigen Hebels 27, im gezeichneten Beispiel ein Winkelhebel, an dessen anderem Ende zum Verschwenken des Winkelhebels 27 ein Druckmittelzylinder 28 angreift, welcher um eine zur Zeichenebene senkrechte Achse 29 verschwenkbar gelagert ist. Der Druckmittelzylinder 28 sorgt dafür, dass die zweite Rolle 26 mit Druck am Umfang einer Kurvenscheibe 20 anliegt, deren senkrecht zur Zeichenebene verlaufende Achse 31 ortsfest ist. Läuft die Kurvenscheibe 30 um, vollführt der Hebel 24 entsprechend der Gestalt der Kurvenbahn 32 eine hin-und hergehende Bewegung im wesentlichen in seiner Längsrichtung; dieser Bewegung wird eine Schwenkbewegung überlagert, indem an der Schwenkachse 25 ein zweiter Druckmittelzylinder 33 angreift, der um eine zur Zeichenebene senkrechte Achse 34 verschwenkbar gelagert ist. Auf diese Weise hat die Rolle 23 durch das Einwirken der Kurvenscheibe 30 in Kombination mit dem Druckmittelzylinder 33 zwei Freiheitsgrade der Bewegung, die es ermöglichen, bei passender Gestaltung der Kurvenbahn 32, die berechnet oder experimentell bestimmt werden kann, dass die Rolle 23 im Verlauf des Biegevorgangs ausgehend vom Scheitel 35 der zu bildenden Ecke zunächst zwei Abrollbewegungen längs des in der Zeichnung links vom Scheitel 35 liegenden Abschnitts des Hohlprofilstabes 13 vollführt, welcher beim Biegevorgang nicht verschwenkt, und daran anschließend zwei vom Scheitel 35 wegfühende Abrollbewegungen längs des Schenkels 13a vollführt, während dieser abgebogen wird.

Figur 2 zeigt die Werkzeuganordnung zu Beginn des Biegevorganges: Der Hohlprofilstab 13 verläuft nicht geradlinig, das Kerbwerkzeug 21 markiert die Lage des inneren Scheitels der späteren Ecke und diesem gegenüberliegend ist die Rolle 23, welche ebenso breit ist wie das Kerbwerkzeug, zur Anlage an der Aussenwand des Hohlprofilstabes gelangt.

Während nun die Biegewange 20 beginnt, entgegen dem Uhrzeigersinn zu verschwenken, dreht sich die Kurvenscheibe 30 ebenfalls entgegen dem Uhrzeigersinn. Die zweite Rolle 26 bewegt sich in dieser Phase auf einem Abschnitt der Kurvenbahn 32 mit annähernd konstantem Radius, so dass die Lage der Rolle 26 zunächst unverändert bleibt, doch wird die Rolle 23 durch Ausfahren der Kolbenstange des Druckmittelzylinders 33 nach links verschwenkt, drückt dadurch die Aussenwand des Hohlprofils 13 zunächst knapp rechts vom Scheitel 35 ein, bewegt sich dann nach links, wird kurz zurückgeholt (Figur 3), um dann verstärkt nach links verschwenkt zu werden (Figur 4), wird erneut zurückgeholt und schwenkt nun längs des abgebogenen Schenkels 13b, wird von dort zurückgeholt (Figur 4) und in der letzten Phase des Biegevorgangs nochmals längs des abgebogenen Schenkels 13a bewegt (Figur 5) und bis zum Abschluss des Biegevorgangs (Figur 6) wieder zurückgeholt. Die Kurvenscheibe 30 hat währenddessen eine volle Umdrehung vollführt. Das Kerbwerkzeug 21 wird in der ersten Phase des Biegevorganges (Figuren 3 und 4) noch vorgetrieben ungefähr bis zur neutralen Faser des Hohlprofilstabes, und die Rolle 23 drückt die Aussenwand so weit ein, dass Aussenwand und Innenwand einander im Scheitelbereich 35 der Ecke berühren.

Die Rolle 23 und das Kerbwerkzeug 21 sind zur Anpassung an unterschiedlich breite Profilstäbe 13 auswechselbar. Für die Rolle 23 hat sich ein Durchmesser von 30 mm bewährt.

## Patentansprüche

1. Verfahren zum Herstellen von Abstandhalterrahmen zur Verwendung zwischen den Glastafeln von Isolierglasscheiben durch
- Einfüllen eines körnigen Trockenmittels und eines kompressiblen Granulats in einen Hohlprofilstab (13)
- Biegen des Hohlprofilstabs (13) und
- Verbinden der Hohlprofilstabenden miteinander,
**dadurch gekennzeichnet,** dass das kompressible Granulat und das Trockenmittel erst unmittelbar vor dem Einfüllen in den Hohlprofilstab (13) gemischt werden, indem sie beide gleichzeitig in vorgewähltem Mengenverhältnis in einen Fallschacht (10) dosiert werden, aus welchem sie in den Hohlprofilstab (13) gelangen.

2. Verfahren nach Anspruch 1, **dadurch gekennzeichnet,** dass dem Trockenmittel als kompressibles Granulat aus Polystyrol beigemischt wird.

3. Verfahren nach einem der vorstehenden Ansprüche, **dadurch gekennzeichnet,** dass die Partikel des kompressiblen Granulats kleiner als 2,5 mm, vorzugsweise kleiner als 2 mm im Durchmesser sind.

4. Verfahren nach einem der vorstehenden Ansprüche, **dadurch gekennzeichnet,** dass die Partikel des kompressiblen Granulats größer als 1 mm, vorzugsweise größer als 1,5 mm im Durchmesser sind.

5. Verfahren nach einem der vorstehenden Ansprüche, **dadurch gekennzeichnet,** dass die Partikel des Trockenmittels und des kompressiblen Granulates ungefähr gleich groß sind.

6. Verfahren nach einem der vorstehenden Ansprüche, **dadurch gekennzeichnet,** dass ein kompressibles Granulat mit einem Schüttgewicht von weniger als 50 g/l, noch besser von weniger als 25 g/l, eingesetzt wird.

7. Verfahren nach einem der vorstehenden Ansprüche, **dadurch gekennzeichnet,** dass die Mischung mindestens ein Fünftel, vorzugsweise ein Drittel bis zum halben Volumenanteil an kompressiblem Granulat enthält.

8. Verfahren nach einem der vorstehenden Ansprüche, **dadurch gekennzeichnet,** dass die Fallhöhe auf 30 cm, vorzugsweise auf 20 cm beschränkt wird.

9. Verfahren nach einem der vorstehenden Ansprüche, **dadurch gekennzeichnet,** dass das kompressible Granulat vor dem Einfüllen in den Hohlprofilstab (13) mit Ionen aus der Luft besprüht wird.

10. Verfahren nach einem der vorstehenden Ansprüche, **dadurch gekennzeichnet,** dass die Hohlprofilstäbe (13) beim Einfüllen der Mischung geerdet sind.

11. Vorrichtung zum Füllen von Hohlprofilstäben (13), aus denen Abstandhalterrahmen für Isolierglas gebogen werden sollen, mit einem körnigen Trockenmittel,
mit einer Halterung (14) für einen oder mehrere Hohlprofilstäbe (13) in geneigter Lage,
mit einem oberhalb der Halterung angeordneten Vorratsbehälter (1) für das Trockenmittel,
mit einem Auslaß (3) am Vorratsbehälter (1), einem Mundstück (11) zum Speisen der oberen Enden des bzw. der Hohlprofilstäbe (13) und einer Schüttverbindung (10) vom Auslaß (3) zum Mundstück (11),
**dadurch gekennzeichnet,** dass ein zweiter Vorratsbehälter (2) für ein kompressibles Granulat vorgesehen und am Auslaß (3, 4) beider Vorratsbehälter (1, 2) je eine Dosiereinrichtung (6, 7) vorgesehen ist,
und dass die Schüttverbindung (10) ein Fallschacht ist.

12. Vorrichtung nach Anspruch 11, **dadurch gekennzeichnet,** dass der Fallschacht (10) wenigstens teilweise aus durchsichtigem Werkstoff besteht.

13. Vorrichtung nach einem der Ansprüche 11 oder 12, **dadurch gekennzeichnet,** dass die Dosiereinrichtungen (6, 7) durch je eine Rolle, insbesondere durch je ein Zellenrad, gebildet sind.

14. Vorrichtung nach einem der Ansprüche 11 bis 13, **dadurch gekennzeichnet,** dass an der Halterung (14) ein Vibrator vorgesehen ist.

15. Vorrichtung nach einem der Ansprüche 11 bis 14, **dadurch gekennzeichnet,** dass zwischen dem Auslaß (4) des Vorratsbehälters (2) für das kompressible Granulat und dem Mundstück (11) eine Ionensprüheinrichtung (15, 16) vorgesehen ist.

16. Vorrichtung nach Anspruch 15, **dadurch gekennzeichnet,** dass die Ionensprüheinrichtung (15, 16) in den Fallschacht (10) hineinragende Elektroden hat.

## Claims

1. Method for producing spacer frames for use between the glass panels of insulating glazing units comprising the steps of
- filling a granular drying agent and a compressible granulated product into a hollow-section bar (13),
- bending the hollow-section bar (13) and
- connecting the ends of the hollow-section bars one to the other,
**wherein** the compressible granulated product and the drying agent are mixed immediately prior to being filled into the hollow-section bar (13), by metering them simultaneously, at a preselected quantity ratio, into a chute (10) from where they are guided into the hollow-section bar (13).

2. Method according to claim 1, **wherein** the compressible granulated product that is admixed to the drying agent is polystyrene.

3. Method according to any of the preceding claims, **wherein** the particles of the compressible granulated product are smaller than 2.5 mm, preferably smaller than 2 mm, in diameter.

4. Method according to any of the preceding claims, **wherein** the particles of the compressible granulated product are bigger than 1 mm, preferably bigger than 1.5 mm, in diameter.

5. Method according to any of the preceding claims, **wherein** the particles of the drying agent and those of the compressible granulated product are approximately equal in size.

6. Method according to any of the preceding claims, **wherein** a compressible granulated product is used whose bulk weight is less than 50 grams per litre or, still better, less than 25 grams per litre.

7. Method according to any of the preceding claims, **wherein** the portion of compressible granulated product contained in the mixture is at least one fifth, preferably one third to half the volume of the mixture.

8. Method according to any of the preceding claims, **wherein** the height of fall is limited to 30 cm, preferably to 20 cm.

9. Method according to any of the preceding claims, **wherein** prior to being filled into the hollow-section bar (13) the compressible granulated product is sprayed with ions from air.

10. Method according to any of the preceding claims, **wherein** the hollow-section bars (13) are grounded during filling-in of the mixture.

11. Device for filling hollow-section bars (13) to be formed into spacer frames for insulating glazing units, comprising a granular drying agent,
holding means (14) for holding one or more hollow-section bars (13) in inclined orientation,
a supply bin (1) for the drying agent arranged above said holding means,
an outlet (3) provided on said supply bin (1), a mouth piece (11) for feeding material into the upper ends of said hollow-section bar(s) (13), and a feed connection (10) connecting said outlet (3) to said mouth piece (11),
**wherein** a second supply bin (2) for a compressible granulated product is provided and each of said supply bins (1, 2) is provided with metering means (6, 7);
and wherein said feed connection (10) is a drop chute.

12. Device according to claim 11, **wherein** said drop chute (10) is made at least in part of a transparent material.

13. Device according to one of claims 11 or 12, **wherein** each of said metering means (6, 7) is formed by a roller, specifically a bucket wheel.

14. Device according to any of claims 11 to 13, **wherein** a vibrator is provided on said holding means (14).

15. Device according to any of claims 11 to 14, **wherein** an ion spray device (15, 16) is arranged between said outlet (4) of said supply bin (2) for the compressible granulated product and said mouth piece (11).

16. Device according to claim 15, **wherein** said ion spray device (15, 16) comprises electrodes that project into said drop chute (10).

## Revendications

1. Procédé pour la fabrication de cadres écarteurs à utiliser entre les pans de verre de vitres isolantes par
- remplissage d'une tige à profil creux (13) à l'aide d'un dessiccateur granuleux et d'un produit de granulation compressible,
- cintrage de la tige à profil creux (13) et
- assemblage des extrémités de la tige à profil creux l'une à l'autre,
caractérisé en ce que le produit de granulation compressible et le dessiccateur sont d'abord mélangés immédiatement avant le remplissage dans la tige à profil creux (13) par dosage simultané des deux dans une proportion présélectionnée dans une trémie d'alimentation par gravité (10) à partir de laquelle ils aboutissent dans la tige à profil creux (13).

2. Procédé selon la revendication 1, caractérisé en ce que le dessiccateur est ajouté par mélange sous forme d'un produit de granulation compressible de polystyrène.

3. Procédé selon l'une quelconque des revendications précédentes, caractérisé en ce que les particules du produit de granulation compressible possèdent un diamètre inférieur à 2,5 mm, de préférence inférieur à 2 mm.

4. Procédé selon l'une quelconque des revendications précédentes, caractérisé en ce que les particules du produit de granulation compressible possèdent un diamètre supérieur à 1 mm, de préférence supérieur à 1,5 mm.

5. Procédé selon l'une quelconque des revendications précédentes, caractérisé en ce que les particules du dessiccateur et du produit de granulation compressible sont approximativement de même dimension.

6. Procédé selon l'une quelconque des revendications précédentes, caractérisé en ce qu'on met en oeuvre un produit de granulation compressible possédant une masse volumique apparente inférieure à 50 g/l, encore mieux inférieure à 25 g/l.

7. Procédé selon l'une quelconque des revendications précédentes, caractérisé en ce que le mélange contient le produit de granulation compressible à concurrence d'une fraction volumique correspondant au moins à un cinquième, de préférence de un tiers à un demi.

8. Procédé selon l'une quelconque des revendications précédentes, caractérisé en ce que la hauteur de chute est limitée à 30 cm, de préférence à 20 cm.

9. Procédé selon l'une quelconque des revendications précédentes, caractérisé en ce qu'on pulvérise des ions provenant de l'air sur le produit de granulation compressible avant de s'en servir pour remplir la tige à profil creux (13).

10. Procédé selon l'une quelconque des revendications précédentes, caractérisé en ce que les tiges à profil creux (13) sont raccordées à la terre lors de leur remplissage avec le mélange.

11. Dispositif pour le remplissage de tiges à profil creux (13) à partir desquelles il y a lieu de cintrer des cadres écarteurs pour des vitres isolantes, à l'aide d'un dessiccateur granuleux, comprenant
un raccord (14) pour une ou plusieurs tiges à profil creux (13) en position inclinée,
un récipient d'alimentation (1) pour le dessiccateur, disposé au-dessus du raccord,
une sortie (3) sur le récipient d'alimentation (1), une embouchure (11) pour alimenter les extrémités supérieures de la, respectivement des tiges à profil creux (13), et une liaison de déversement (10) entre la sortie (3) et l'embouchure (11),
caractérisé en ce qu'on prévoit un second récipient d'alimentation (2) pour un produit de granulation compressible et, à la sortie (3, 4) des deux récipients d'alimentation (1, 2), respectivement un mécanisme de dosage (6, 7), et
en ce que la liaison de déversement (10) est une trémie d'alimentation par gravité.

12. Dispositif selon la revendication 11, caractérisé en ce que la trémie d'alimentation par gravité (10) est constituée au moins en partie d'un matériau transparent.

13. Dispositif selon l'une quelconque des revendications 11 ou 12, caractérisé en ce que les mécanismes de dosage (6, 7) sont formés respectivement par un rouleau, en particulier par une roue à alvéoles.

14. Dispositif selon l'une quelconque des revendications 11 à 13, caractérisé en ce qu'on prévoit un vibrateur contre le raccord (14).

15. Dispositif selon l'une quelconque des revendications 11 à 14, caractérisé en ce qu'on prévoit, entre la sortie (4) du récipient d'alimentation (2) pour le produit de granulation compressible et l'embouchure (11), un mécanisme de pulvérisation ionique (15, 16).

16. Dispositif selon la revendication 15, caractérisé en ce que le mécanisme de pulvérisation ionique (15, 16) possède des électrodes faisant saillie dans la trémie d'alimentation par gravité (10).
